# EUROPÄISCHE PATENTSCHRIFT

(11) **EP 3 395 196 B1**
(45) Veröffentlichungstag und Bekanntmachung des Hinweises auf die Patenterteilung: **28.07.2021**
(21) Anmeldenummer: 17168654.6
(22) Anmeldetag: 28.04.2017
(51) Int. Cl.: A45C 11/18

(54) **KARTENHALTER FÜR KREDITKARTEN ODER ANDERE KARTEN**
CARD HOLDER FOR CREDIT CARDS OR OTHER CARDS
PORTE-CARTES POUR CARTES DE CRÉDIT OU SIMILAIRES

(43) Veröffentlichungstag der Anmeldung: 31.10.2018
(73) Patentinhaber: Wingerter, Thomas, 20146 Hamburg (DE); Mengel, Katrin, 20146 Hamburg (DE)
(72) Erfinder: Wingerter, Thomas, 20146 Hamburg (DE); Mengel, Katrin, 20146 Hamburg (DE)
(74) Vertreter: Hauck Patentanwaltspartnerschaft mbB

(56) Entgegenhaltungen:
- EP-A2- 0 286 713
- WO-A2-2010/137975
- CH-B1- 702 919
- CN-U- 204 169 237
- KR-Y1- 200 478 130
- US-A- 5 125 505

## Beschreibung

Die Erfindung betrifft einen Kartenhalter für Kreditkarten oder andere Karten.

Die EP 0 287 532 A2 beschreibt einen Kartenhalter, der ein quaderförmiges Gehäuse mit einer offenen Oberseite, einem Deckel sowie einem für die Aufnahme eines Stapels Kreditkarten dimensionierten Innenraum aufweist. Der Kartenhalter weist am Boden des Gehäuses eine von der Außenseite von Hand betätigbare Ausgabeeinrichtung zum teilweisen Herausschieben einzelner Karten in unterschiedlichem Ausmaß aus der offenen Oberseite auf. Die Ausgabeeinrichtung umfasst einen Schwenkarm, der um eine Achse senkrecht zu den Hauptseiten des Gehäuses schwenkbar ist und auf einer Seite eine Abfolge von Stufen entsprechend der Anzahl der im Gehäuse angeordneten Karten aufweist. Die Stufen haben Absätze mit verschiedenen Abständen von der Gelenkachse und jede davon ist ausgebildet, in Kontakt mit dem unteren Rand einer einzigen Karte zu kommen. Ein manuell betätigbares Betätigungselement auf der Außenseite des Gehäuses ist mit dem Schwenkarm einteilig verbunden und mit diesem schwenkbar. Das Betätigungselement ist ein Stift, der von einer flachen Seite des Schwenkarms gegenüber der Stufen aufweisenden Seite und durch einen kreisbogenförmigen Schlitz in einer Hauptseite des Gehäuses nach außen vorsteht, um den Schwenkarm von außen zu betätigen. Zudem hat der Kartenhalter Rückhaltemittel innen an zwei schmalen Seiten, die ausgebildet sind, mit den Seitenrändern der Karten in Kontakt zu kommen, um diese festzuhalten und an einem ungewollten Austritt aus dem Gehäuse zu hindern. Bei einer Ausführungsform sind die Rückhaltemittel elastisch verformbare Streifen mit nach innen vorstehenden Auswölbungen.

Die EP 2 434 922 B1 beschreibt einen weiteren Kartenhalter, bei dem die Ausgabeeinrichtung einen zweiarmigen Hebel aufweist, der um eine senkrecht zu den Hauptseiten des Gehäuses gerichtete Achse schwenkbar ist, wobei ein im Gehäuse angeordneter Arm stufenartig angeordnete Ausgabeelemente aufweist und der andere Arm ein aus dem Boden des Gehäuses herausragendes Betätigungselement ist, um die Ausgabeeinrichtung von außen zu betätigen. Bei einer anderen Ausführungsart weist die Ausgabeeinrichtung einen U-förmigen Körper auf, mit einem im Gehäuse angeordneten, Stufen aufweisenden Schenkel zum sukzessiven Herausschieben der Karten aus dem Gehäuse, einem außerhalb des Gehäuses angeordneten, ein von außen bedienbares Betätigungselement bildenden Schenkel und eine die beiden Schenkel verbindende Basis, die durch einen bodennahen Schlitz in einer Schmalseite des Gehäuses nach außen herausgeführt ist. Die Ausgabeeinrichtung wird von einer Rückstellfeder automatisch in die zurückgezogene Ausgangsposition zurückgestellt, damit der Benutzer ungehindert nach der Auswahl aller Karten die übrigen Karten zurückschieben kann. Bei diesem Kartenhalter ist das Reibelement als Filz aus Fasern z.B. aus Metall ausgebildet.

Die CH 702 919 B1 beschreibt einen Kartenhalter mit einem Ausgabehebel mit treppenstufenartig ausgebildeten Ausgabeelementen an einem innerhalb des Kartenbehälters angeordneten Hebelarm. Der andere Hebelarm ist ein von unten seitlich von dem Kartenbehälter herausstehender Knopf. Zum Ausgeben der Karten ist der Hebelarm mit den treppenstufenartigen Ausgabeelementen beim Schwenken des Knopfes nach unten hochschwenkbar.

Nachteilig bei den bekannten Kartenhaltern ist, dass die Betätigungselemente ungünstig positioniert sind, wodurch ein Halten des Gehäuses und gleichzeitiges Betätigen des Betätigungselements mit nur einer Hand erschwert wird. Außerdem haben die Schwenkarme lange Betätigungswege. Eine Einhandbedienung wäre jedoch vorteilhaft, um mit der anderen Hand eine der ausgeschobenen Karten zu entnehmen und die übrigen Karten zurückzuschieben. Bei den Rückhaltemitteln herkömmlicher Kartenhalter ist nachteilig, dass sie bei Ausführung als elastischer Streifen mehrere Karten eines Kartenstapels, die aufgrund von Fertigungstoleranzen geringfügig unterschiedliche Abmessungen aufweisen, nicht richtig halten können oder bei Ausführung als Filz eine unzureichende Elastizität und mit der Zeit nachlassende Klemmwirkung aufweisen.

Die EP 0 286 713 A2 beschreibt einen Kartenhalter mit einem quaderförmigen Gehäuse, in das Ausgabeelemente in Form von Schubfächern, in denen die Karten angeordnet sind, durch eine Kartenöffnung tiefer hineinschiebbar sind. Auf die Schubfächer wirken Schenkelfedern, die durch Einschieben der Schubfächer gespannt werden, bis Arretiermittel die Schubfächer im Gehäuse verrasten. Durch Betätigen eines Knopfes kann die Verrastung aufgehoben werden, sodass die Feder das Schubfach aus dem Gehäuse herausdrückt und die Karte entnehmbar ist.

Die US 5,125,505 A beschreibt einen Kartenhalter mit einem beidenends gekröpften, balkenförmigen Ausgabeelement, das entgegen der Wirkung von Schraubenfedern durch Einsetzen einer Karte in eine Rastposition schiebbar ist. Die Verrastung ist durch tieferes Einschieben der Karte in das Gehäuse wieder auflösbar, um die Karte zu entnehmen.

Davon ausgehend liegt der Erfindung die Aufgabe zugrunde, einen Kartenhalter für Bankkarten, Kreditkarten, Debitkarten, Führerscheine, elektronische Personalausweise oder ähnliche Karten zu schaffen, der günstigere Handhabungseigenschaften aufweist.

Die Aufgabe wird durch einen Kartenhalter mit den Merkmalen von Anspruch 1 gelöst. Vorteilhafte Ausführungsarten des Kartenhalters sind in Unteransprüchen angegeben.

Der erfindungsgemäße Kartenhalter für Bankkarten, Kreditkarten, Debitkarten, Führerscheine, elektronische Personalausweise oder ähnliche Karten umfasst:
- ein quaderförmiges Gehäuse mit einem Innenraum zum Aufnehmen mindestens einer Karte,
- eine Kartenöffnung des Gehäuses zum Einschieben mindestens einer Karte in das und Herausschieben mindestens einer Karte aus dem Gehäuse,
- mindestens ein Ausgabeelement, das von einer ersten in eine zweite Stellung verlagerbar ist, um mit dem unteren Rand einer Karte im Innenraum in Eingriff gebracht zu werden und die Karte durch die Kartenöffnung aus dem Gehäuse herauszuschieben,
- ein Betätigungselement, das mit dem Ausgabeelement gekoppelt ist, um durch Betätigen des Betätigungselementes das Ausgabeelement von der ersten Stellung in die zweite Stellung zu verlagern,
- eine erste Federeinrichtung, die einerseits an dem Ausgabeelement und andererseits am Gehäuse abgestützt ist, wobei die erste Federeinrichtung durch Verlagern des Ausgabeelementes aus der zweiten Stellung in die erste Stellung spannbar ist,
   eine Verriegelungseinrichtung, welche die erste Federeinrichtung in der vorgespannten Stellung verriegelt, und
   verbundenes zweites Verriegelungselement aufweist, sodass die beiden Verriegelungselemente durch Verlagern der Ausgabeelemente in die erste Stellung miteinander verriegelbar sind,
- wobei das Betätigungselement mit der Verriegelungseinrichtung gekoppelt ist, um diese durch Betätigen des Betätigungselements zu entriegeln, wodurch die erste Federeinrichtung das Ausgabeelement von der ersten Stellung zur zweiten Stellung hin verlagert, um dadurch die Karte aus der Kartenöffnung herauszuschieben.

Bei dem erfindungsgemäßen Kartenhalter wird die erste Federeinrichtung durch Verlagern von mindestens einem Ausgabeelement aus der zweiten Stellung in die erste Stellung gespannt. Gemäß einer bevorzugten Ausführungsart ist das Ausgabeelement so ausgebildet, dass das Spannen durch Einschieben von mindestens einer Karte in das Gehäuse erfolgt. Alternativ ist eine zusätzliche Spanneinrichtung zum Spannen der ersten Federeinrichtung vorhanden. Diese steht beispielsweise in einem Spannknopf, der mit dem Ausgabeelement verbunden ist und durch einen schlitzförmigen Durchgang aus dem Gehäuse heraussteht, sodass er von außen betätigbar ist, um die erste Federeinrichtung durch Verlagern des Ausgabeelements aus der zweiten Stellung in die erste Stellung zu spannen. Zum Ausschieben muss der Benutzer lediglich das Betätigungselement betätigen. Hierdurch wird die Verriegelungseinrichtung entriegelt, welche die erste Federeinrichtung in der vorgespannten Stellung verriegelt. Durch das Aufheben der Verriegelung wird mindestens ein Ausgabeelement von der ersten Federeinrichtung aus der ersten in die zweite Stellung verlagert und wird mindestens eine Karte aus der Kartenöffnung des Gehäuses herausgeschoben, bis sie aus dem Gehäuse heraussteht. Die durch Spannen der ersten Federeinrichtung gespeicherte Energie wird also zum Herausschieben mindestens einer Karte aus dem Gehäuse genutzt. Hierbei wird die erste Federeinrichtung teilweise oder vollständig entspannt.

Dadurch, dass zum Herausschieben mindestens einer Karte lediglich die Verriegelungseinrichtung entriegelt werden muss, sodass die erste Federeinrichtung die Karten aus dem Gehäuse herausschiebt, kann das Betätigungselement an einer günstigen Stelle des Gehäuses platziert werden und einen kurzen Betätigungsweg aufweisen. Dies ist besonders vorteilhaft für Kartenhalter, die eine Einhandbedienung erleichtern.

Gemäß einer bevorzugten Ausführungsart ist das Betätigungselement in der Nähe der Kartenöffnung angeordnet, sodass das Gehäuse in einer Hand gehalten und das Betätigungselement bequem mit dem Daumen derselben Hand bedient werden kann, um mindestens eine Karte auszugeben. Gemäß einer bevorzugten Ausführungsart ist das Betätigungselement an einer Schmalseite des Gehäuses angeordnet. Ein Rechtshänder kann den Kartenhalter in der rechten Hand so halten, dass er das Bedienelement bequem mit dem rechten Daumen betätigen kann. Ein Linkshänder kann den Kartenhalter um 180° gedreht mit der linken Hand halten, sodass sein linker Daumen bequem die Betätigungseinrichtung erreicht. Die jeweils andere Hand steht für das Auswählen bzw. Entnehmen einer herausgeschobenen Karte und ggf. das Einschieben einer oder mehrerer nicht entnommener Karten zur Verfügung. Hierdurch wird die Handhabung des Kartenhalters erleichtert. Einbezogen in die Erfindung sind aber auch Ausführungsarten, bei denen das Betätigungselement an einer anderen Stelle angeordnet ist.

Ein weiterer Vorteil des Kartenhalters ist, dass der Anwender anhand des Verriegelns der Verriegelungseinrichtung spürt, dass die Karte bzw. die Karten korrekt eingeschoben ist bzw. sind. Dann kann der Anwender sicher sein, dass die Karte bzw. die Karten so wie vorgesehen in den Kartenhalter eingesetzt ist bzw. sind.

Gemäß einer bevorzugten Ausführungsart sind mehrere Ausgabeelemente von einer ersten in eine zweite Stellung verlagerbar, um mit unteren Rändern verschiedener Karten in einem Stapel im Innenraum in Eingriff gebracht zu werden und die Karten durch die Kartenöffnung aus dem Gehäuse herauszuschieben, sodass sie in hintereinander gestaffelter Anordnung aus dem Gehäuse herausstehen. Mittels der mehreren Ausgabeelemente werden die Karten so aus dem Gehäuse herausgeschoben, dass sie jeweils in unterschiedlichem Ausmaß teilweise aus dem Gehäuse herausstehen. Hierdurch wird die Auswahl einzelner Karten aus dem Stapel erleichtert, die dann ganz aus dem Gehäuse herausgezogen werden können. Nicht ausgewählte Karten können vom Anwender wieder in das Gehäuse zurückgeschoben werden.

Gemäß einer weiteren bevorzugten Ausführungsart ist das mindestens eine Ausgabeelement ausgebildet, sodass die erste Federeinrichtung durch Verlagern des mindestens einen Ausgabeelements aus der zweiten Stellung in die erste Stellung mittels mindestens einer durch die Kartenöffnung in das Gehäuse eingeschobenen und mit dem unteren Rand gegen ein Ausgabeelement drückenden Karte vorspannbar ist. Bei dieser Ausführungsart kann die erste Federeinrichtung durch Einschieben der Karte gespannt werden.

Gemäß einer weiteren Ausführungsart ist das Betätigungselement ein Druckknopf oder ein Schiebeknopf. Die Betätigung erfolgt durch einfache translatorische Bewegung und erfordert keine Schwenkbewegung. Hierdurch wird die Entriegelung weiter erleichtert.

Der Kartenhalter weist einen Ausgabehebel auf, der an einem Ende um eine Achse schwenkbar im Gehäuse gelagert ist und auf einer Seite treppenstufenartig ausgebildete Ausgabeelemente aufweist. Der Ausgabehebel weist gemäß einer bevorzugten Ausführungsart auf einer Seite mehrere treppenstufenartig ausgebildete Ausgabeelemente mit unterschiedlichen Abständen von der Achse auf. Mit diesem Ausgabehebel können die Karten eines Stapels in unterschiedlichem Ausmaß aus dem Gehäuse herausgeschoben werden.

Gemäß einer weiteren Ausführungsart ist der Ausgabehebel an einem Ende schwenkbar um eine zu den beiden Hauptseiten des Gehäuses senkrechte Achse gelagert. Gemäß einer weiteren Ausführungsart ist der Ausgabehebel schwenkbar um eine Achse an einer Seite des Gehäuses gegenüber der Kartenöffnung gelagert. Gemäß einer weiteren Ausführungsart ist der Ausgabehebel schwenkbar um eine Achse innen an einer Schmalseite des Gehäuses gelagert. Gemäß einer weiteren Ausführungsart ist der Ausgabehebel schwenkbar um eine Achse innen an einer kurzen Schmalseite des Gehäuses gelagert.

Gemäß einer weiteren Ausführungsart ist der Ausgabehebel in der ersten Stellung parallel zur Kartenöffnung ausgerichtet und in der zweiten Stellung zu der Kartenöffnung geneigt oder senkrecht auf diese ausgerichtet. Gemäß einer weiteren Ausführungsart ist die Kartenöffnung in einer kurzen Schmalseite des Gehäuses angeordnet und der Ausgabehebel in der ersten Stellung innen an einer der Kartenöffnung gegenüberliegenden kurzen Schmalseite des Gehäuses angeordnet.

Der Kartenhalter ist gemäß einer vorteilhaften Ausführungsart ausgebildet, Karten gemäß internationaler Norm ISO/IEC 7810 ID-1, vorzugsweise mit Wandstärke und Radien gemäß ISO/IEC 7813 aufzunehmen. Gemäß einer weiteren Ausführungsart ist der Kartenhalter ausgebildet, Karten mit kontaktlosem Chip bzw. kontaktbehafteten Chips gemäß ISO/IEC 7816 aufzunehmen. Die Karten können unterschiedliche Funktionen haben, beispielsweise Bankkarten (z.B. Kreditkarten oder EC-Karten), Führerscheine, Personalausweise, Mitgliedskarten, Rabattkarten (z.B. Bahncard), Prämienkarten (z.B. Miles & More-Karte), Visitenkarten etc.

Gemäß einer weiteren Ausführungsart ist die erste Federeinrichtung eine Schenkelfeder (auch "Druckfeder" genannt) oder eine Blattfeder, die mit einem ersten Federende an dem Ausgabeelement und mit einer zweiten Federende am Gehäuse abgestützt ist. Eine Schenkelfeder oder Blattfeder sind besonders platzsparende Ausführungsarten der ersten Federeinrichtung, die entsprechend lange Federwege für das Verlagern des Ausgabehebels von der ersten Stellung in die zweite Stellung ermöglichen. Außerdem sind sie einfach und kostengünstig.

Gemäß einer weiteren Ausführungsart weist die Verriegelungseinrichtung ein erstes Verriegelungselement in Form eines Hakens am Ausgabeelement und ein zweites Verriegelungselement in Form einer Verriegelungskante am Gehäuse auf. Hierdurch kann besonders einfach und betriebssicher die Verriegelung und Entriegelung verwirklicht werden.

Gemäß einer weiteren Ausführungsart weist der Ausgabehebel auf einer Seite gegenüber dem Ausgabeelement eine flache Gleitfläche auf, die innen an einer Hauptseite des Gehäuses geführt ist. Hierdurch kann eine reibungsarme Verlagerung des Ausgabehebels im Gehäuse erreicht werden. Aus den gleichen Gründen kann eine Ausgabeleiste auf einer Seite gegenüber dem Ausgabeelement eine flache Gleitfläche aufweisen, die innen an einer Hauptseite des Gehäuses geführt ist.

Das zweite Verriegelungselement kann sowohl mittelbar als auch unmittelbar mit dem Gehäuse verbunden sein. Gemäß einer weiteren Ausführungsart ist das Betätigungselement mit einem im Gehäuse angeordneten Schlitten gekoppelt, der von einer Führungseinrichtung im Gehäuse in einer die Einschieberichtung der Karten schneidenden bzw. querenden Richtung geführt ist und an dem das zweite Verriegelungselement ausgebildet ist. Bei dieser Ausführungsart ist durch Betätigen des Betätigungselements der Schlitten verschiebbar, um die Verriegelung des ersten und des zweiten Verriegelungselements aufzuheben. Gemäß einer weiteren Ausführungsart ist der Schlitten von der Führungseinrichtung im Gehäuse in einer die Einschieberichtung der Karten senkrecht schneidenden Richtung geführt. Hierdurch wird eine besonders sichere Verriegelung bewirkt. Über den Schlitten und die Führungseinrichtung ist das zweite Verriegelungselement mittelbar mit dem Gehäuse verbunden. Ein innen von einer Seite des Gehäuses, beispielsweise vom Boden, vorstehender federnder Haken ist eine Ausführungsart eines unmittelbar mit dem Gehäuse verbundenen zweiten Verriegelungselements.

Gemäß einer weiteren Ausführungsart weist die Führungseinrichtung mindestens ein erstes Führungselement am Schlitten und mindestens ein zweites Führungselement am Gehäuse auf. Gemäß einer weiteren Ausführungsart sind die Führungselemente ein rippenförmiger Vorsprung des Schlittens und ein Führungsschlitz des Gehäuses oder ein rippenförmiger Vorsprung des Gehäuses und ein Führungsschlitz des Schlittens.

Gemäß einer weiteren Ausführungsart ist eine zweite Federeinrichtung einerseits am Schlitten und andererseits am Gehäuse abgestützt, um den Schlitten mit dem zweiten Verriegelungselement in einer das erste Verriegelungselement verriegelnden Position vorzuspannen. Wenn das erste Verriegelungselement beim Verlagern des Ausgabehebels in die erste Stellung auf das zweite Verriegelungselement trifft, weicht das zweite Verriegelungselement entgegen der Wirkung der zweiten Federeinrichtung seitlich aus. Sobald das erste Verriegelungselement in eine Stellung gelangt, in der es mit dem zweiten Verriegelungselement verriegelbar ist, wird der Schlitten von der vorgespannten zweiten Federeinrichtung zurückverlagert, sodass die Verriegelung erfolgt. Ferner ist die Verriegelung leicht durch Betätigen des Betätigungselements und Verlagerung des Schlittens entgegen der Wirkung der zweiten Federeinrichtung aufhebbar. Nach Entlastung des Betätigungselements verlagert die zweite Federeinrichtung den Schlitten in seine Ausgangsposition zurück. Gemäß einer weiteren Ausführungsart ist die zweite Federeinrichtung eine Schraubenfeder.

Gemäß einer weiteren Ausführungsart ist das Betätigungselement über ein Keilgetriebe, Zahnradgetriebe, Reibmittelgetriebe, Zugmittelgetriebe, Koppelgetriebe oder anderes Getriebe, mit dem Schlitten gekoppelt. Das Getriebe ermöglicht insbesondere eine Umlenkung von Bewegungsrichtungen und/oder eine Kraftübersetzung. Mit einem Keilgetriebe ist es möglich, eine senkrecht zur Verlagerungsrichtung des Schlittens beim Verriegeln und Entriegeln gerichtete Entriegelungsbewegung auf den Schlitten zu übertragen. Hierdurch kann das Betätigungselement bequem erreichbar an einer Schmalseite des Gehäuses positioniert werden. Gemäß einer weiteren Ausführungsart ist das Betätigungselement über eine parallel zur Einschieberichtung der Karten verlaufende Stange mit einem ersten Keil verbunden, der mit einem zweiten Keil an einem Ende des Schlittens das Keilgetriebe bildet. Gemäß einer anderen Ausführungsart ist das Betätigungselement direkt oder über eine Stange mit dem Schlitten verbunden. Bei dieser Ausführungsart wird die Verlagerung des Betätigungselements direkt auf den Schlitten übertragen.

Gemäß einer weiteren Ausführungsart ist das Betätigungselement näher an der Kartenöffnung als an der der Kartenöffnung gegenüberliegenden Seite des Gehäuses angeordnet. Hierdurch ist das Betätigungselement besonders bequem mit dem Daumen erreichbar.

Gemäß einer weiteren Ausführungsart ist in dem Gehäuse an einer oder mehreren zur Einschieberichtung der Karte parallelen Seiten am unteren Ende des Innenraums ein erstes Bremselement und/oder in der Mitte zwischen unterem und oberem Ende des Innenraums ein zweites Bremselement oder Führungselement und/oder am oberen Ende des Innenraums ein drittes Bremselement angeordnet. Durch die Bremselemente kann mindestens eine Karte im vollständig in das Gehäuse eingeschobenen und/oder in der teilweise aus dem Gehäuse herausgeschobenen Position an einem Herausfallen gehindert werden. Ferner können die Bremselemente einen Toleranzausgleich bewirken, falls die verwendeten Karten die vorgesehenen Abmessungen nicht genau einhalten. Ferner können die Bremselemente die Karten beim Herausschieben aus dem Gehäuse abbremsen, sodass die Karten nicht aus dem Gehäuse herausgeschleudert werden. Statt des zweiten Bremselements kann ein Führungselement vorhanden sein, welches mindestens eine Karte in der Einschieberichtung führt. Die Bremselemente und/oder das Führungselement verhindern zudem ein Verkanten der mindestens einen Karte beim Einschieben und beim Herausschieben aus dem Gehäuse.

Gemäß einer weiteren Ausführungsart weist das Gehäuse an der Innenseite mindestens einen in Längsrichtung verlaufenden und über einen Schlitz mit dem Innenraum des Gehäuses verbundenen Kanal auf, in dem die Stange geführt ist und/oder in dem das erste Bremselement und/oder das zweite Bremselement oder Führungselement und/oder das dritte Bremselement gehalten ist. Diese Ausführungsart ermöglicht eine besonders einfache Integration von Stange und/oder erstem Bremselement und/oder zweitem Bremselement oder Führungselement und/oder drittem Bremselement in das Gehäuse. Ferner ist das Gehäuse vorteilhaft produzierbar. Beispielsweise ist das Gehäuse durch Metallextrusion herstellbar.

Gemäß einer weiteren Ausführungsart ist das erste Bremselement und/oder das zweite Bremselement oder Führungselement einteilig mit der Stange ausgebildet. Bei dieser Ausführungsart kann das erste Bremselement und/oder zweite Bremselement oder Führungselement über die Stange im Kanal gehalten sein.

Vorzugsweise sind Betätigungselement, Stange, Keil sowie erstes Bremselement und/oder zweites Bremselement oder Führungselement einteilig aus einem oder mehreren Kunststoffen und/oder aus einem oder mehreren Metallen hergestellt. Vorzugsweise besteht die Stange und der erste Keil aus einem hartelastischen Kunststoff oder Metall. Weiterhin vorzugsweise besteht das Betätigungselement aus einem hartelastischen Kunststoff oder aus Metall oder aus einem weichelastischen Kunststoff. Weiterhin vorzugsweise bestehen das erste Bremselement und/oder das zweite Bremselement oder Führungselement aus einem weichelastischen Kunststoff. Die einteilige Herstellung dieses Bauteils aus verschiedenen Kunststoffen erfolgt vorzugsweise im Mehrkomponentenspritzgießverfahren.

Gemäß einer weiteren Ausführungsart besteht das Gehäuse aus Metall (z.B. aus Aluminium oder einer Aluminiumlegierung) oder einem anderen elektrisch leitfähigen Material. Hierdurch kann eine Abschirmung der einen oder mehreren eingesetzten Karten gegenüber der Umgebung erreicht werden, um diese gegen Beschädigung durch elektromagnetische Wellen (z.B. gegen Entmagnetisierung) und/oder einen in eine Karte (z.B. Kreditkarte oder Personalausweis) integrierten RFID/NFC-Chip gegen ein Auslesen zu schützen.

Gemäß einer weiteren Ausführungsart ist das Betätigungselement, z.B. ein Druckknopf oder ein Schiebeknopf, in einer Vertiefung an der Außenseite des Gehäuses angeordnet, sodass es von außen mit einem Finger in der Vertiefung betätigbar ist. Diese Ausführungsart kann ohne vorspringende Elemente ausgebildet werden und wirkt einem unbeabsichtigen Betätigen des Betätigungselements entgegen.

Gemäß einer weiteren Ausführungsart ist das Gehäuse im Horizontalschnitt an den beiden seitlichen Rändern zweier paralleler Seiten dicker als dazwischen und/oder die beiden weiteren parallelen Seiten gerundet sind. Bei dieser Ausführungsart ist das Gehäuse besonders stabil. Zudem ist das Gehäuse vorteilhaft durch Metallextrusion herstellbar.

Gemäß einer weiteren Ausführungsart steht von einem plattenförmigen Träger ein plattenförmiger Lagerträger mit einem Lagerauge vor, in dem ein Lagerbolzen gehalten ist, der den Ausgabehebel auf einer flachen Seite des Lagerträgers schwenkbar lagert. Gemäß einer weiteren Ausführungsart steht von dem Lagerträger in einem Abstand von dem Lagerbolzen ein dazu paralleler Tragbolzen vor, auf dem eine Schenkelfeder an ihrem Innenumfang gehalten ist, wobei das erste Federende der Schenkelfeder sich an einem ersten Widerlager an der Unterseite des Ausgabehebels abstützt, wobei das zweite Federende der Schenkelfeder sich an einem zweiten Widerlager am Träger in einem Abstand von dem Lagerbolzen abstützt. Gemäß einer weiteren Ausführungsart ist neben dem Lagerträger auf dem Träger der Schlitten angeordnet. Gemäß einer weiteren Ausführungsart weist der Lagerträger ein erstes Führungselement und der Schlitten ein an dem ersten Führungselement geführtes, zweites Führungselement auf. Gemäß einer weiteren Ausführungsart ist der Träger mit dem Schlitten, dem Ausgabehebel und der Schenkelfeder durch eine Bodenöffnung des Gehäuses gegenüber der Kartenöffnung in das Gehäuse eingesetzt, sodass der Ausgabehebel, der Schlitten und die Schenkelfeder innerhalb des Gehäuses angeordnet sind und der plattenförmige Träger die Bodenöffnung abdeckt. Diese Ausführungsart ist besonders einfach montierbar und der Träger ist zugleich ein die Bodenöffnung abdeckender Boden des Gehäuses. Das Gehäuse mit der Kartenöffnung auf der einen Seite und der Bodenöffnung auf der gegenüberliegenden Seite ist zudem besonders einfach durch kontinuierliche Metallextrusion und Zerlegen des extrudierten Metallprofils herstellbar. Der Träger ist mittelbar oder unmittelbar in der eingesetzten Position mit dem Gehäuse verbunden, vorzugsweise durch Einklemmen und/oder Einrasten und/oder Einkleben. Gemäß einer weiteren Ausführungsart weist der Lagerträger zum Einklemmen in das Gehäuse seitlich mindestens eine Quetschrippe auf.

Die Erfindung wird nachfolgend anhand der anliegenden Zeichnungen von Ausführungsbeispielen des Kartenhalters näher erläutert. In den Zeichnungen zeigen:
- Fig. 1: ein erstes Ausführungsbeispiel mit teilweise herausgeschobenen Karten in einer Perspektivansicht schräg von vorn und von der Seite;
- Fig. 2: derselbe Kartenhalter ohne Karten in der Draufsicht;
- Fig. 3: Gehäuse desselben Kartenhalters in der Draufsicht;
- Fig. 4: derselbe Kartenhalter ohne Gehäuse mit teilweise herausgeschobener Karte in einer Perspektivansicht schräg von vorn und von der Seite;
- Fig. 5: derselbe Kartenhalter ohne Gehäuse mit teilweise herausgeschobener Karte in einer Perspektivansicht schräg von hinten und von der Seite,
- Fig. 6: derselbe Kartenhalter ohne Gehäuse mit vollständig eingeschobenen Karten in der Rückansicht;
- Fig. 7: derselbe Kartenhalter ohne Gehäuse in einer Ansicht von der rechten Seite;
- Fig. 8: vergrößertes Detail VII von Fig. 6;
- Fig. 9: vergrößertes Detail VIII von Fig. 6;
- Fig. 10: derselbe Kartenhalter ohne Gehäuse mit teilweiser ausgebrochenem Detail X in der Rückansicht;
- Fig. 11: vergrößertes Detail XI von Fig. 9;
- Fig. 12: ein zweites Ausführungsbeispiel bei entriegeltem Ausgabehebel und weggeschnittener Hauptseite des Gehäuses in einer Perspektivansicht von der Vorderseite;
- Fig. 13: derselbe Kartenhalter bei verriegeltem Ausgabehebel und weggeschnittener Hauptseite des Gehäuses in einer Perspektivansicht von der Vorderseite;
- Fig. 14: ein drittes Ausführungsbeispiel bei entriegeltem Ausgabehebel und weggeschnittener Hauptseite des Gehäuses in einer perspektivischen Teilansicht von vorn;
- Fig. 15: derselbe Kartenhalter bei verriegeltem Ausgabehebel und weggeschnittener Hauptseite des Gehäuses in einer perspektivischen Teilansicht von vorn.

In der vorliegenden Anmeldung beziehen sich die Angaben "oben" und "unten", "horizontal" und "vertikal" auf eine Ausrichtung des Kartenhalters mit der Kartenöffnung am nach oben weisenden Ende des Gehäuses, sodass die Karten durch die Kartenöffnung vertikal nach unten in den Innenraum des Gehäuses einschiebbar sind und horizontal von den Wänden des Gehäuses an einem Austreten aus dem Innenraum gehindert sind.

Gemäß Fig. 1 weist der Kartenhalter ein quaderförmiges Gehäuse 1 auf. Dieses hat zwei große Hauptseiten 2, 3, zwei lange Schmalseiten 4, 5, eine Kartenöffnung 6 an einer kurzen Schmalseite und einen Boden 7 an einer gegenüberliegenden kurzen Schmalseite. Die Seiten 2, 3, 45 sind Wände des Gehäuses 1.

Gemäß Fig. 2 und 3 hat das Gehäuse 1 an der langen Schmalseite 5 einen in Längsrichtung verlaufenden und über einen Schlitz mit einem Innenraum 9 des Gehäuses 1 verbundenen Kanal 10. Das Gehäuse ist an beiden Schmalseiten 4, 5 dicker als an die Hauptseiten 2, 3 und mit Radien 12, 13 versehen.

Der Innenraum 9 des Gehäuses 1 ist so bemessen, dass ein Stapel aus z.B. fünf Karten 11 gemäß ISO/IEC 7810 und 7813 bzw. 7816 genau hineinpasst. Die Abmessungen des Gehäuses 1 sind dabei so gewählt, dass die Karten 11 im Rahmen der zulässigen Fertigungstoleranzen mit geringem oder ohne Spiel hineinpassen.

Gemäß Fig. 2 bis 5 weist der Kartenhalter eine Ausgabeeinrichtung 14 auf, die einen Ausgabehebel 15 umfasst, der um eine Achse 16 schwenkbar ist. Auf einer Seite hat der Ausgabehebel 15 eine flache Gleitfläche 17, die innen an der Hauptseite 3 anliegt. Auf der gegenüberliegenden Seite weist er treppenstufenartig angeordnete Ausgabeelemente 18 auf, die unterschiedliche Abstände von der Achse 16 haben. Diese haben jeweils eine gerundete Vorderkante 19.

Die Stufenhöhe der Ausgabeelemente 18 entspricht der Wandstärke einer Karte 11 oder einem Bruchteil davon. Sie ist beispielsweise so bemessen, wie in der WO 2010/137975 A2 auf Seite 8, Zeilen 10 bis 26 beschrieben. Die Abstände zwischen den Ausgabeelementen 18 können insbesondere den Angaben von Seite 7, Zeilen 27 bis 32 des genannten Dokuments entsprechen.

Für die schwenkbare Lagerung weist der Ausgabehebel 15 neben dem treppenartigen Ausgabeelementen 18 eine Abflachung 20 auf, von der ein Lagerbolzen 21 vorsteht.

Ferner weist der Ausgabehebel 15 an einem unteren Rand ein hakenförmiges, erstes Verriegelungselement 22 auf.

Der Ausgabehebel 15 ist an einem plattenförmigen Lagerträger 23 gelagert, der von einem plattenförmigen Träger 24 nach oben vorsteht. Der plattenförmige Lagerträger 23 weist ein Lagerauge 25 auf, in dem der Lagerbolzen 21 schwenkbar gelagert ist.

Gemäß Fig. 5 und 6 steht von dem Lagerträger 23 in einem Abstand vom Lagerauge 25 horizontal ein Tragbolzen 26 vor. Auf dem Tragbolzen 26 ist eine erste Federeinrichtung 27 in Form einer Schenkelfeder an ihrem Innenumfang 28 geführt, deren erstes Federende 29 gemäß Fig. 4 an einem ersten Widerlager 30 in Form einer Nut 30 beidseitig an ersten Widerlagern 30 in Form von Vorsprüngen an der Unterseite des Ausgabehebels 15 gehalten ist und deren zweites Federende 31 an einem zweiten Widerlager 32 in Form von kleinen Haken auf dem Sockel 24 in einem Abstand von dem Tragbolzen 26 gehalten ist.

Daneben weist gemäß Fig. 4 der Lagerträger 23 an einem zur Hauptseite 2 versetzten Abschnitt ein erstes Führungselement 33 in Form eines horizontalen Führungsschlitzes auf. Gemäß Fig. 5 ist neben dem Führungsschlitz ein Schlitten 34 auf einer flachen Oberseite des Sockels 24 verlagerbar gelagert. Der Schlitten 34 greift gemäß Fig. 4 mit einem zweiten Führungselement 35 in Form eines rippenförmigen Vorsprungs auf einer vertikalen Seite in den Führungsschlitz ein.

Auf einer gegenüberliegenden vertikalen Seite hat der Schlitten 34 gemäß Fig. 5 eine horizontale Stützrippe 36 zum Abstützen innen an der Hauptseite 3 des Gehäuses 1. An seiner Oberseite weist er ein zweites Verriegelungselement 37 mit einer Aufnahme 38 und einer Verriegelungskante 39 auf, die von dem hakenförmigen ersten Verriegelungselement 22 hintergreifbar ist, wie in Fig. 6 und 8 gezeigt.

Zwischen dem Schlitten 34 und dem zweiten Widerlager 32 steht von dem Träger 24 eine Stützplatte 40 vertikal hoch. Gemäß Fig. 10 und 11 weist der Schlitten 34 an der benachbarten Seite eine Sackbohrung 41 auf, in die eine zweite Federeinrichtung 42 in Form einer Schraubenfeder eingesetzt ist, die sich einerseits am inneren Ende der Sackbohrung 41 und andererseits an der Stützplatte 40 abstützt.

Gemäß Fig. 1 schließt der Träger 24 das Gehäuse 1 an einer Bodenöffnung 43 ab und bildet den Boden 7 des Gehäuses 1.

Gemäß Fig. 1 und 2 weist das Gehäuse 1 oben an einer langen Schmalseite 5 ein Betätigungselement 44 in Form eines Schiebeknopfes auf. Der Schiebeknopf befindet sich in einer Vertiefung 45 an der Außenseite der langen Schmalseite 5, sodass er von außen mittels eines Daumens in der Vertiefung 45 vertikal verschiebbar ist.

Gemäß Fig. 4 bis 6 ist das Betätigungselement 44 ist mit einer Stange 46 verbunden, die in dem Kanal 12 geführt ist. Vorzugsweise hat die Stange hierfür im Horizontalschnitt ein Doppel-T-Profil, wie in Fig. 4 am oberen Ende der Stange 46 gezeigt. Ein T-Balken greift in den Kanal 10 ein, ein weiterer T-Balken ist im Innenraum 9 angeordnet und der die beiden T-Balken verbindende Steg durchgreift den Schlitz 8. Die Stange 46 hat am unteren Ende einen ersten Keil 47, der zum Innenraum 9 hin nach unten keilförmig angeschrägt ist.

Auf der von der Sackbohrung 41 abgewandten Seite weist der Schlitten 34 einen nach oben vorstehenden zweiten Keil 48 auf, der zur benachbarten langen Schmalseite 5 des Gehäuses 1 hin angeschrägt ist.

Der erste Keil 47 und der zweite Keil 48 liegen mit ihren Anschrägungen aneinander an und bilden ein Keilgetriebe 49.

Die Stange 46 hat an der zum Innenraum 9 zugewandten langen Seite nahe ihrem unteren Ende angrenzend an den Keil 47 ein erstes Bremselement 50 in Form einer zum Innenraum 9 hin gerichteten Wölbung. Etwa in der Mitte zwischen dem Boden 7 und der Kartenöffnung 6 hat die Stange 46 auf der zum Innenraum 9 hin gerichteten langen Seite ein zweites Bremselement oder Führungselement 51 in Form einer zum Innenraum 9 gerichteten Wölbung. Gemäß Fig. 10 liegen das erste Bremselement 50 und das zweite Bremselement oder Führungselement 51 an den seitlichen langen Rändern der Karten 11 an, wenn diese vollständig in das Gehäuse eingeschoben sind. Hierdurch werden die Karten 9 innen gegen die lange Schmalseite 4 des Gehäuses 1 gedrückt, geführt, gebremst und an einem Herausfallen gehindert.

Das erste Bremselement 50 und das zweite Bremselement oder Führungselement 51 bestehen aus einem elastischen Material, vorzugsweise aus einem weichelastischen Material.

Gemäß Fig. 4 und 5 ist oberhalb der Stange 46 ein drittes Bremselement 52 innen an der langen Schmalseite 5 des Gehäuses angeordnet. Das dritte Bremselement 52 ist gemäß Fig. 2 und 4 ein Körper, der in einem Horizontalschnitt ein Doppel-T-Profil aufweist. Ein T-Balken ist nahe der Kartenöffnung 6 in den Kanal 10 eingepresst, der andere T-Balken ist im Innenraum 9 angeordnet. Der die beiden T-Balken verbindende Steg ist durch den Schlitz 8 hindurchgeführt. Der andere T-Balken ist nur oben an den Steg angebunden. Unten ist ein Spalt zwischen Steg und T-Balken vorhanden, sodass dieser eine Federzunge 53 bildet.

Gemäß Fig. 6 und 10 liegt die Federzunge 52 an den seitlichen langen Rändern der Karten 11 an und drückt diese innen gegen die lange Schmalseite 4 des Gehäuses 1. Das dritte Bremselement 52 verhindert ein Herausfallen der Karten 11 aus dem Gehäuse 1, wenn diese ganz eingeschoben sind (Fig. 6 und 10) oder teilweise aus dem Gehäuse 1 herausgeschoben sind (Fig. 1 und 4). In der teilweise herausgeschobenen Stellung werden die Karten 11 zusätzlich von dem zweiten Bremselement oder Führungselement 51 an einem Herausfallen aus dem Gehäuse 1 gehindert oder geführt.

Gemäß Fig. 5 und 6 weist der Lagerträger 23 an den beiden schmalen Seiten Klemmelemente 54, 55 in Form eines Führungszapfens (auf der linken Seite) und in Form einer Quetschrippe (auf der rechten Seite) auf. Nach dem Einschieben des Lagerträgers 23 durch die Bodenöffnung 43 in das Gehäuse 1 klemmen die Klemmelemente 54, 55 den Lagerträger 23 im Gehäuse 1 fest.

Wenn keine Karten 11 in das Gehäuse 1 eingesetzt sind, befindet sich der Ausgabehebel 15 in einer schräg zur Kartenöffnung 6 hin geneigten Stellung, wie in Fig. 3 gezeigt.

Beim Einschieben eines Kartenstapels drücken die unteren kurzen Ränder der Karten 11 gegen die Ausgabeelemente 18, wodurch der Ausgabehebel 15 nach unten geschwenkt wird. Hierbei wird die Schenkelfeder 27 gespannt. Schließlich trifft das erste Verriegelungselement 22 auf den Schlitten 34, sodass dieser entgegen der Wirkung der Schraubenfeder 42 verschoben wird. Wenn das erste Verriegelungselement 22 in die Aufnahme 38 des Schlittens 34 eingreift, drückt die Schraubenfeder 42 den Schlitten 34 zurück, sodass das hakenförmige erste Verriegelungselement 22 hinter der Verriegelungskante 39 des zweiten Verriegelungselements 37 verriegelt.

Für die Ausgabe von Karten 11 schiebt der Benutzer das Betätigungselement 44 etwas nach unten. Hierbei verlagert der erste Keil 47 den zweiten Keil 48 entgegen der Wirkung der Schraubenfeder 42, sodass erstes und zweites Verriegelungselement 22, 37 entriegeln, die Schenkelfeder 27 sich zumindest teilweise entspannt und den Ausgabehebel 15 in Richtung auf die Kartenöffnung 6 schwenkt. Hierbei werden die Karten 11 von den Ausgabeelementen 18 aus der Kartenöffnung 6 herausgedrückt. Aufgrund der treppenstufenartigen Anordnung der Ausgabeelemente 18 werden die Karten 11 in aufgefächerter Stellung aus der Kartenöffnung 6 herausgedrückt, wie in Fig. 1 gezeigt. In dieser Stellung kann der Benutzer eine einzelne Karte 11 auswählen und entnehmen und die übrigen Karten 11 zurückdrücken.

Beim Einschieben der Karten 11 wird die Schenkelfeder 27 erneut gespannt.

Gemäß einer bevorzugten Ausführungsart besteht das Gehäuse 1 aus Aluminium.

Gemäß einer bevorzugten Ausführungsart bestehen eines oder mehrere der nachfolgenden Elemente jeweils aus einem oder mehreren Kunststoffen: Ausgabeeinrichtung 14, Ausgabehebel 15, Träger 24, Lagerträger 23, Schlitten 34, Stange 46, Betätigungselement 44, Keilgetriebe 49.

Gemäß einer bevorzugten Ausführungsart sind die Stange 46, das Betätigungselement 44, der Keil 47 und die ersten und zweiten Bremselemente 50, 51 einteilig ausgebildet. Gemäß einer weiteren Ausführungsart bestehen Stange 46 und Keil 47 aus einem hartelastischen Kunststoff oder Metall. Gemäß einer weiteren Ausführungsart besteht das Betätigungselement 44 aus einem hartelastischen Kunststoff oder einem Metall oder aus einem weichelastischen Kunststoff. Gemäß einer weiteren Ausführungsart besteht die das erste Bremselement 50 und/oder das zweite Bremselement oder Führungselement 51 aus einem weichelastischen Kunststoff. Vorzugsweise ist dieses Bauteil aus mehreren verschiedenen Kunststoffen im Mehrkomponentenspritzgießverfahren hergestellt.

Gemäß einer weiteren Ausführungsart besteht das dritte Bremselement 52 aus einem hartelastischen Kunststoff oder aus einem weichelastischen Kunststoff. Gemäß einer weiteren Ausführungsart besteht das dritte Bremselement 52 aus einem hartelastischen Kunststoff oder aus einem Metall und aus einem weichelastischen Kunststoff, wobei die Federzunge 53 aus einem weichelastischen Kunststoff und das dritte Bremselement 52 im Übrigen aus einem hartelastischen Kunststoff oder einem Metall besteht.

Die erste Federeinrichtung 27 und/oder die zweite Federeinrichtung 42 bestehen gemäß einer bevorzugten Ausführungsart aus einem Federstahl und/oder aus Gummi und/oder aus einem weichelastischen Kunststoff.

In den Fig. 12 bis 15 sind Bauteile der zweiten und dritten Ausführungsbeispiels, die den Bauteilen des ersten Ausführungsbeispiels entsprechen, mit denselben Bezugsziffern versehen.

Gemäß Fig. 12 und 13 ist bei dem zweiten Ausführungsbeispiel ein Betätigungselement 44 in Form eines Druckknopfes über eine horizontale Stange 46 mit dem Schlitten 34 verbunden. Der Druckknopf sitzt in einer Vertiefung 45 an einer langen Schmalseite 5 in der Nähe des unteren Endes des Gehäuses 1. Das Vorspannen der ersten Federeinrichtung 27 erfolgt wie bei dem ersten Ausführungsbeispiel. Zum Ausgeben der Karten 11 muss lediglich der Druckknopf 44 gedrückt werden.

Gemäß Fig. 14 und 15 ist bei dem dritten Ausführungsbeispiel ein Betätigungselement 44 in Form eines Schiebeknopfes am Boden 7 des Gehäuses 1 gegenüber der Kartenöffnung 6 über einen vertikalen Verbindungssteg 56 mit dem Schlitten 34 verbunden. Der Verbindungssteg 56 erstreckt sich durch einen schlitzförmigen Durchgang 57 im Boden 7 des Gehäuses hindurch. Das Vorspannen der ersten Federeinrichtung 27 erfolgt wie beim ersten Ausführungsbeispiel. Zum Ausgeben der Karten 11 muss lediglich der Schiebeknopf 44 verschoben werden.

Die weggeschnittenen Teile des dritten Ausführungsbeispiels sind vorzugsweise wie bei dem zweiten Ausführungsbeispiel ausgebildet.

### Bezugszeichenliste

- 1: Gehäuse
- 2,3: Hauptseite
- 4,5: lange Schmalseite
- 6: Kartenöffnung
- 7: Boden
- 8: Schlitz
- 9: Innenraum
- 10: Kanal
- 11: Karte
- 12, 13: Radius
- 14: Ausgabeeinrichtung
- 15: Ausgabehebel
- 16: Achse
- 17: Gleitfläche
- 18: Ausgabeelemente
- 19: Vorderkante
- 20: Abflachung
- 21: Lagerbolzen
- 22: erstes Verriegelungselement
- 23: Lagerträger
- 24: Träger
- 25: Lagerauge
- 26: Tragbolzen
- 27: erste Federeinrichtung
- 28: Innenumfang
- 29: erstes Federende
- 30: erstes Widerlager
- 31: zweites Federende
- 32: zweites Widerlager
- 33: erstes Führungselement
- 34: Schlitten
- 35: zweites Führungselement
- 36: Stützrippe
- 37: zweites Verriegelungselement
- 38: Aufnahme
- 39: Verriegelungskante
- 40: Stützplatte
- 41: Sackbohrung
- 42: zweite Federeinrichtung
- 43: Bodenöffnung
- 44: Betätigungselement
- 45: Vertiefung
- 46: Stange
- 47: erster Keil
- 48: zweiter Keil
- 49: Keilgetriebe
- 50: erstes Bremselement
- 51: zweites Bremselement oder Führungselement
- 52: drittes Bremselement
- 53: Federzunge
- 54: Klemmelemente
- 55: Klemmelemente
- 56: Verbindungssteg
- 57: schlitzförmiger Durchgang

## Patentansprüche

1. Kartenhalter für Bankkarten, Kreditkarten, Debitkarten, Führerscheine, elektronische Personalausweise oder ähnliche Karten umfassend
• ein quaderförmiges Gehäuse (1) mit einem Innenraum (9) zum Aufnehmen mindestens einer Karte (11),
• eine Kartenöffnung (6) des Gehäuses (1) zum Einschieben mindestens einer Karte (11) in das und Herausschieben mindestens einer Karte (11) aus dem Gehäuse (1),
• mindestens ein Ausgabeelement (18), das von einer ersten in eine zweite Stellung verlagerbar ist, um mit dem unteren Rand einer Karte (11) im Innenraum (9) in Eingriff gebracht zu werden und die eine Karte (11) durch die Kartenöffnung (6) aus dem Gehäuse (1) herauszuschieben,
• ein Betätigungselement (44), das mit dem Ausgabeelement (18) gekoppelt ist, um durch Betätigen des Betätigungselements (44) das Ausgabeelement (18) von der ersten Stellung in die zweite Stellung zu verlagern,
• eine erste Federeinrichtung (27), die einerseits an dem Ausgabeelement (18) und andererseits am Gehäuse (1) abgestützt ist, wobei die erste Federeinrichtung (27) durch Verlagern des Ausgabeelements (18) aus der zweiten Stellung in die erste Stellung spannbar ist,
• eine Verriegelungseinrichtung, welche die erste Federeinrichtung in der vorgespannten Stellung verriegelt, und
• einen Ausgabehebel (15), der an einem Ende um eine Achse (16) schwenkbar im Gehäuse (1) gelagert ist und auf einer Seite treppenstufenartig ausgebildete Ausgabeelemente (18) mit unterschiedlichen Abständen von der Achse aufweist,
• wobei das Betätigungselement (44) mit der Verriegelungseinrichtung gekoppelt ist, um diese durch Betätigen des Betätigungselements (44) zu entriegeln, sodass die erste Federeinrichtung (27) das Ausgabeelement (18) von der ersten Stellung zur zweiten Stellung hin verlagert, um dadurch die Karte (11) aus der Kartenöffnung (6) herauszuschieben.

2. Kartenhalter nach Anspruch 1, bei dem die Verriegelungseinrichtung ein mit dem Ausgabeelement (18) verbundenes erstes Verriegelungselement (22) und ein im Gehäuse (1) gehaltenes zweites Verriegelungselement (37) aufweist, sodass die ersten und zweiten Verriegelungselemente (32, 37) durch Verlagern des Ausgabeelementes (18) in die erste Stellung miteinander verriegelbar sind und durch Betätigen des Betätigungselements (44) die ersten und zweiten Verriegelungselemente (32,37) entriegelbar sind.

3. Kartenhalter nach Anspruch 1 oder 2, bei dem mehrere Ausgabeelemente (18) von einer ersten in eine zweite Stellung verlagerbar sind, um mit unteren Rändern verschiedener Karten (11) in einem Stapel im Innenraum (9) in Eingriff gebracht zu werden und die Karten (11) durch die Kartenöffnung (6) aus dem Gehäuse (1) herauszuschieben, sodass sie in hintereinander gestaffelter Anordnung aus dem Gehäuse (1) herausstehen.

4. Kartenhalter nach einem der Ansprüche 1 bis 3, bei dem das mindestens eine Ausgabeelement (18) ausgebildet ist, sodass die erste Federeinrichtung (27) durch Verlagern des mindestens einen Ausgabeelements (1) aus der zweiten Stellung in die erste Stellung mittels mindestens einer durch die Kartenöffnung (6) in das Gehäuse (1) eingeschobenen und mit dem unteren Rand gegen ein Ausgabeelement (18) drückenden Karte (11) spannbar ist.

5. Kartenhalter nach einem der Ansprüche 1 bis 4, bei dem die erste Federeinrichtung (27) eine Schenkelfeder oder eine Blattfeder ist, die mit einem ersten Federende (29) an dem Ausgabeelement (18) und mit einem zweiten Federende (31) am Gehäuse (1) abgestützt ist.

6. Kartenhalter nach einem der Ansprüche 1 bis 5, bei dem das Betätigungselement (44) mit einem verschiebbar im Gehäuse (1) angeordneten Schlitten (34) gekoppelt ist, der von einer Führungseinrichtung (33, 35) im Gehäuse in einer die Einschieberichtung der Karten (11) schneidenden Richtung geführt ist und an dem das zweite Verriegelungselement (37) ausgebildet ist.

7. Kartenhalter nach Anspruch 6, bei dem eine zweite Federeinrichtung (41) einerseits am Schlitten (34) und andererseits am Gehäuse (1) abgestützt ist, um den Schlitten (34) mit dem zweiten Verriegelungselement (37) in einer das erste Verriegelungselement (22) verriegelnden Position vorzuspannen.

8. Kartenhalter nach Anspruch 6 oder 7, bei dem das Betätigungselement (44) über ein Keilgetriebe (49), Zahnradgetriebe, Reibgetriebe, Zugmittelgetriebe, Koppelgetriebe oder anderes Getriebe, mit dem Schlitten (34) gekoppelt ist.

9. Kartenhalter nach Anspruch 8, bei dem das Betätigungselement (44) über eine parallel zur Einschieberichtung der Karten (11) verlaufende Stange (46) mit einem ersten Keil (47) verbunden ist, der mit einem zweiten Keil (48) an einem Ende des Schlittens das Keilgetriebe (49) bildet.

10. Kartenhalter nach einem der Ansprüche 1 bis 9, bei dem das Betätigungselement (44) näher an der Kartenöffnung (6) als an der der Kartenöffnung gegenüberliegenden Seite des Gehäuses (1) angeordnet ist.

11. Kartenhalter nach einem der Ansprüche 1 bis 10, bei dem in dem Gehäuse (1) an einer oder mehrerer zur Einschieberichtung der Karte (11) parallelen Seiten am unteren Ende des Innenraums (9) ein erstes Bremselement (50) und/oder in der Mitte zwischen unterem und oberem Ende des Innenraums (9) ein zweites Bremselement oder Führungselement (51) und/oder am oberen Ende des Innenraums (9) ein drittes Bremselement (52) angeordnet ist.

12. Kartenhalter nach einem der Ansprüche 1 bis 11, bei dem das Gehäuse (1) an der Innenseite mindestens einen in Längsrichtung verlaufenden und über einen Schlitz (8) mit dem Innenraum (9) des Gehäuses (1) verbundenen Kanal (10) aufweist, in dem die Stange (46) geführt ist und/oder in dem das erste Bremselement (50) und/oder das zweite Bremselement oder Führungselement (51) und/oder das dritte Bremselement (53) gehalten ist.

13. Kartenhalter nach einem der Ansprüche 1 bis 12, bei dem das Betätigungselement (44) in einer Vertiefung (45) außen am Gehäuse (1) angeordnet ist, sodass es von außen mit einem Finger betätigbar ist.

14. Kartenhalter nach einem der Ansprüche 1 bis 13, bei dem das Gehäuse (1) im Horizontalschnitt an den beiden seitlichen Rändern zweier paralleler Seiten (2, 3) dicker als dazwischen ist und/oder die beiden weiteren parallelen Seiten (4, 5) gerundet sind

15. Kartenhalter nach einem der Ansprüche 1 bis 14, mit einem oder mehreren der folgenden Merkmale:
(a) Von einem plattenförmigen Träger (24) steht ein plattenförmiger Lagerträger (23) mit einem Lagerauge (25) vor, in dem ein Lagerbolzen (21) gelagert ist, der den Ausgabehebel (15) auf einer flachen Seite des Lagerträgers (23) schwenkbar lagert,
(b) von dem Lagerträger (23) steht in einem Abstand von dem Lagerauge (25) ein dazu paralleler Tragbolzen (26) vor, auf dem eine Schenkelfeder (27) an ihrem Innenumfang (28) gehalten ist, wobei das erste Federende (29) der Schenkelfeder (27) sich an einem ersten Widerlager (30) an der Unterseite des Ausgabehebels (15) abstützt, wobei das zweite Federende (31) der Schenkelfeder (27) sich an einem zweiten Wiederlager (32) am Träger (24) in einem Abstand von dem Lagerauge (25) abstützt,
(c) auf dem Träger (24) ist der Schlitten (34) angeordnet,
(d) der Lagerträger (23) weist ein erstes Führungselement (33) auf und der Schlitten (34) weist ein zweites Führungselement (35) auf, das an dem ersten Führungselement (33) geführt ist,
(e) der Träger (24) mit dem Schlitten (34), dem Ausgabehebel (15) und der Schenkelfeder (27) ist durch eine Bodenöffnung (43) des Gehäuses (1) gegenüber der Kartenöffnung (6) in das Gehäuse (1) eingesetzt, sodass der Ausgabehebel (15), der Schlitten (34) und die Schenkelfeder (37) innerhalb des Gehäuses (1) angeordnet sind und der Träger (24) ein die Bodenöffnung (43) abdeckender Boden (7) des Gehäuses (1) ist.
(f) der Träger (24) ist in der eingesetzten Position durch Einklemmen und/oder Einrasten und/oder Einkleben mit dem Gehäuse (1) verbunden.

## Claims

1. A card holder for bank cards, credit cards, debit cards, driving licenses, electronic identity cards or similar cards, comprising
▪ a cuboidal housing (1) with an interior (9) for receiving at least one card (11),
▪ a card opening (6) of the housing (1) for inserting at least one card (11) into the housing and pushing out at least one card (11) from the housing (1),
▪ at least one dispensing element (18) which is displaceable from a first position into a second position in order to be brought into engagement with the lower edge of a card (11) in the interior (9) and to push out the one card (11) through the card opening (6) from the housing (1),
▪ an actuating element (44) which is coupled to the dispensing element (18) in order to displace the dispensing element (18) from the first position into the second position by actuating the actuating element (44),
▪ a first spring apparatus (27) which is supported, on the one hand, on the dispensing element (18) and, on the other hand, on the housing (1), wherein the first spring apparatus (27) is able to be tensioned by displacing the dispensing element (18) from the second position into the first position,
▪ a locking apparatus which locks the first spring apparatus in the pretensioned position, and
▪ a dispensing lever (15) which at one end is pivotably mounted in the housing (1) about an axis (16) and on one side comprises dispensing elements (18) which are configured in a step-like manner at different spacings from the axis,
▪ wherein the actuating element (44) is coupled to the locking apparatus in order to unlock it by actuating the actuating element (44), so that the first spring apparatus (27) displaces the dispensing element (18) from the first position into the second position in order to push out the card (11) thereby from the card opening (6).

2. The card holder as claimed in claim 1, wherein the locking apparatus has a first locking element (22) connected to the dispensing element (18) and a second locking element (37) retained in the housing (1) so that the first and second locking elements (32, 37) are able to be locked together by displacing the dispensing element (18) into the first position and the first and second locking elements (32, 37) are able to be unlocked by actuating the actuating element (44).

3. The card holder as claimed in claim 1 or 2, wherein a plurality of dispensing elements (18) are able to be displaced from a first position into a second position in order to be brought into engagement with lower edges of different cards (11) in a stack in the interior (9) and to push out the cards (11) through the card opening (6) from the housing (1) so that they protrude from the housing (1) in a staggered arrangement one behind the other.

4. The card holder as claimed in one of claims 1 to 3, wherein the at least one dispensing element (18) is configured so that the first spring apparatus (27) is able to be tensioned by displacing the at least one dispensing element (1) from the second position into the first position by at least one card (11) being inserted through the card opening (6) into the housing (1) and pressing with the lower edge against a dispensing element (18).

5. The card holder as claimed in one of claims 1 to 4, wherein the first spring apparatus (27) is a leg spring or a leaf spring which is supported by a first spring end (29) on the dispensing element (18) and by a second spring end (31) on the housing (1).

6. The card holder as claimed in one of claims 1 to 5, wherein the actuating element (44) is coupled to a slide (34) which is displaceably arranged in the housing (1) and which is guided by a guide apparatus (33, 35) in the housing in a direction intersecting with the direction of insertion of the cards (11) and on which the second locking element (37) is configured.

7. The card holder as claimed in claim 6, wherein a second spring apparatus (41) is supported, on the one hand, on the slide (34) and, on the other hand, on the housing (1) in order to pretension the slide (34) with the second locking element (37) in a position locking the first locking element (22).

8. The card holder as claimed in claim 6 or 7, wherein the actuating element (44) is coupled to the slide (34) via a wedge gear (49), gear train, friction gear, belt and chain drive, coupling gear or other gear.

9. The card holder as claimed in claim 8, wherein the actuating element (44) is connected via a rod (46), which extends parallel to the insertion direction of the cards (11), to a first wedge (47) which forms the wedge gear (49) with a second wedge (48) on an end of the slide.

10. The card holder as claimed in one of claims 1 to 9, wherein the actuating element (44) is arranged closer to the card opening (6) than to the side of the housing (1) opposing the card opening.

11. The card holder as claimed in one of claims 1 to 10, wherein in the housing (1) on one or more sides parallel to the insertion direction of the card (11) a first brake element (50) is arranged at the lower end of the interior (9) and/or a second brake element or guide element (51) is arranged in the middle between the lower and upper end of the interior (9) and/or a third brake element (52) is arranged at the upper end of the interior (9).

12. The card holder as claimed in one of claims 1 to 11, wherein the housing (1) has on the inner face at least one channel (10) extending in the longitudinal direction and connected via a slot (8) to the interior (9) of the housing (1), the rod (46) being guided therein and/or the first brake element (50) and/or the second brake element or guide element (51) and/or the third brake element (53) being retained therein.

13. The card holder as claimed in one of claims 1 to 12, wherein the actuating element (44) is arranged in a recess (45) outside on the housing (1) so that it is able to be actuated from the outside by one finger.

14. The card holder as claimed in one of claims 1 to 13, wherein the housing (1) in horizontal section is thicker on the two lateral edges of two parallel sides (2, 3) than therebetween and/or the two further parallel sides (4, 5) are rounded.

15. The card holder as claimed in one of claims 1 to 14, comprising one or more of the following features:
(a) a plate-shaped bearing carrier (23) with a bearing eye (25) protrudes from a plate-shaped carrier (24), a bearing pin (21) which pivotably mounts the dispensing lever (15) on a flat side of the bearing carrier (23) being mounted in said bearing eye,
(b) at a distance from the bearing eye (25) a support pin (26) which is parallel thereto protrudes from the bearing carrier (23), a leg spring (27) being retained on its internal periphery (28) on said support pin, wherein the first spring end (29) of the leg spring (27) is supported on a first abutment (30) on the lower face of the dispensing lever (15), wherein the second spring end (31) of the leg spring (27) is supported on a second abutment (32) on the carrier (24) at a distance from the bearing eye (25),
(c) the slide (34) is arranged on the carrier (24),
(d) the bearing carrier (23) has a first guide element (33) and the slide (34) has a second guide element (35) which is guided on the first guide element (33),
(e) the carrier (24) with the slide (34), the dispensing lever (15) and the leg spring (27) is inserted into the housing (1) through a bottom opening (43) of the housing (1) relative to the card opening (6), so that the dispensing lever (15), the slide (34) and the leg spring (37) are arranged inside the housing (1) and the carrier (24) is a base (7) of the housing (1) covering the bottom opening (43).
(f) the carrier (24) in the inserted position is connected to the housing (1) by being clamped and/or engaged and/or bonded therein.

## Revendications

1. Porte-cartes pour cartes bancaires, cartes de crédit, cartes de débit, permis de conduire, cartes d'identité électroniques ou autres cartes, comportant
• un boîtier (1) parallélépipédique avec un espace intérieur (9) destiné à recevoir au moins une carte (11),
• une ouverture à cartes (6) du boîtier (1) pour l'insertion d'au moins une carte (11) dans le boîtier (1) et le retrait d'au moins une carte (11) hors de celui-ci,
• au moins un élément de distribution (18) apte à être déplacé d'une première vers une deuxième position, pour venir en prise avec le bord inférieur d'une carte (11) dans l'espace intérieur (9) et pousser la carte (6) hors du boîtier (1) à travers l'ouverture à cartes (6),
• un élément d'actionnement (44) accouplé à l'élément de distribution (18) pour déplacer l'élément de distribution (18) de la première position vers la deuxième position par actionnement de l'élément d'actionnement (44),
• un premier dispositif à ressort (27) s'appuyant d'une part sur l'élément de distribution (18) et d'autre part sur le boîtier (1), le premier dispositif à ressort (27) pouvant être comprimé par déplacement de l'élément de distribution (18) de la première position vers la première position,
• un dispositif de verrouillage verrouillant le premier dispositif à ressort dans la position précontrainte, et
• un levier de distribution (15) monté par une extrémité dans le boîtier (1) de façon à pivoter autour d'un axe (16) et présentant des éléments de distribution (18) conçus comme des marches d'escalier sur un côté à différentes distances de l'axe,
• dans lequel l'élément d'actionnement (44) est accouplé au dispositif de verrouillage, pour déverrouiller celui-ci par actionnement de l'élément d'actionnement (44), de sorte que le premier dispositif à ressort (27) déplace l'élément de distribution (18) de la première position vers la deuxième position, pour ainsi pousser la carte (11) hors de l'ouverture à cartes (6).

2. Porte-cartes selon la revendication 1, dans lequel le dispositif de verrouillage présente un premier élément de verrouillage (22) relié à l'élément de distribution (18) et un deuxième élément de verrouillage (37) maintenu dans le boîtier (1), de sorte que les premier et deuxième éléments de verrouillage (32, 37) peuvent être verrouillés ensemble dans la première position par déplacement de l'élément de distribution (18) et que les premier et deuxième éléments de verrouillage (32, 37) peuvent être déverrouillés par actionnement de l'élément d'actionnement (44).

3. Porte-cartes selon la revendication 1 ou 2, dans lequel plusieurs éléments de distribution (18) peuvent être déplacés d'une première vers une deuxième position, pour venir en prise avec des bords inférieurs de différentes cartes (11) dans une pile dans l'espace intérieur (9) et pousser les cartes (11) hors du boîtier (1) à travers l'ouverture à cartes (6), de sorte que celles-ci font saillie hors du boîtier (1) dans une configuration en décalage les unes derrière les autres.

4. Porte-cartes selon l'une des revendications 1 à 3, dans lequel l'au moins un élément de distribution (18) est conçu de telle façon que le premier dispositif à ressort (27) peut être comprimé par déplacement de l'au moins un élément de distribution (18) à partir de la deuxième position vers la première position au moyen d'au moins une carte (11) insérée dans le boîtier (1) à travers l'ouverture à cartes (6) et appuyant avec le bord inférieur contre un élément de distribution (18).

5. Porte-cartes selon l'une des revendications 1 à 4, dans lequel le premier dispositif à ressort (27) est un ressort à branches ou un ressort à lames, lequel s'appuie avec une première extrémité de ressort (29) sur l'élément de distribution (18) et avec une deuxième extrémité de ressort (31) sur le boîtier (1).

6. Porte-cartes selon l'une des revendications 1 à 5, dans lequel l'élément d'actionnement (44) est accouplé à un coulisseau (34) disposé de façon coulissante dans le boîtier (1), lequel est guidé dans le boîtier (1) par un dispositif de guidage (33, 35) dans une direction coupant la direction d'insertion des cartes (11) et sur lequel est formé le deuxième élément de verrouillage (37).

7. Porte-cartes selon la revendication 6, dans lequel un deuxième dispositif à ressort (41) s'appuie d'une part sur le coulisseau (34) et d'autre part sur le boîtier (1), afin de précontraindre le coulisseau (34) avec le deuxième élément de verrouillage (37) dans une position verrouillant le premier élément de verrouillage (22).

8. Porte-cartes selon la revendication 6 ou 7, dans lequel l'élément d'actionnement (44) est accouplé au coulisseau (34) par le biais d'une transmission à coins (49), d'une transmission à roues dentées, d'un engrenage à friction, d'une transmission à courroie, d'une transmission d'accouplement ou d'une autre transmission.

9. Porte-cartes selon la revendication 8, dans lequel l'élément d'actionnement (44) est relié à un premier coin (47) par le biais d'une tige (46) s'étendant parallèlement à la direction d'insertion des cartes (11), lequel forme la transmission à coins (49) avec un deuxième coin (48) à une extrémité du coulisseau.

10. Porte-cartes selon l'une des revendications 1 à 9, dans lequel l'élément d'actionnement (44) est disposé plus près de l'ouverture à cartes (6) que du côté du boîtier (1) opposé à l'ouverture à cartes.

11. Porte-cartes selon l'une des revendications 1 à 10, dans lequel un premier élément de freinage (50) est disposé dans le boîtier (1) sur des côtés parallèles à l'extrémité inférieure de l'espace intérieur (9) et/ou un deuxième élément de freinage ou élément de guidage (51) est disposé au centre entre l'extrémité inférieure et l'extrémité supérieure de l'espace intérieur (9) et/ou un troisième élément de freinage (52) est disposé à l'extrémité supérieure de l'espace intérieur (9).

12. Porte-cartes selon l'une des revendications 1 à 11, dans lequel, sur le côté intérieur, le boîtier (1) présente au moins un canal (10) s'étendant dans la direction longitudinale et relié à l'espace intérieur (9) du boîtier (1) par le biais d'une fente (8), dans lequel est guidée la tige (46) et/ou dans lequel est maintenu le premier élément de freinage (50) et/ou le deuxième élément de freinage ou élément de guidage (51) et/ou le troisième élément de freinage (53).

13. Porte-cartes selon l'une des revendications 1 à 12, dans lequel l'élément d'actionnement (44) est disposé dans une cavité (45) à l'extérieur sur le boîtier (1), de sorte qu'il peut être actionné depuis l'extérieur avec un doigt.

14. Porte-cartes selon l'une des revendications 1 à 13, dans lequel le boîtier (1) est plus épais sur les deux bords latéraux de deux côtés parallèles (2, 3) qu'entre ceux-ci dans la coupe horizontale et/ou les deux autres côtés parallèles (4, 5) sont arrondis.

15. Porte-cartes selon l'une des revendications 1 à 14, présentant l'une ou plusieurs des caractéristiques suivantes :
(a) un support de montage (23) en forme de plaque fait saillie à partir d'un support en forme de plaque (24), avec un œillet de montage (25) dans lequel est monté un boulon de montage (21), permettant de monter le levier de distribution (15) de façon pivotante sur un côté plat du support de montage (23),
(b) un boulon porteur (26), sur le pourtour intérieur (28) duquel est maintenu un ressort à branches (27), fait saillie à partir du support de montage (23) à une distance de l'œillet de montage (25) et parallèlement à celui-ci, la première extrémité de ressort (29) du ressort à branches (27) d'appuyant sur une première butée (30) sur le côté inférieur du levier de distribution (15), la deuxième extrémité de ressort (31) du ressort à branches (27) s'appuyant sur une deuxième butée (32) sur le support (24) à une distance de l'œillet de montage (25),
(c) le coulisseau (34) est disposé sur le support (24),
(d) le support de montage (23) présente un premier élément de guidage (33) et le coulisseau (34) présente un deuxième élément de guidage (35), lequel est guidé sur le premier élément de guidage (33),
(e) le support (24) est inséré avec le coulisseau (34), le levier de distribution (15) et le ressort à branches (27) dans le boîtier (1) à travers une ouverture de fond (43) du boîtier (1) opposée à l'ouverture à cartes (6), de sorte que le levier de distribution (15), le coulisseau (34) et le ressort à branches (37) sont disposés à l'intérieur du boîtier (1) et le support (24) est un fond (7) du boîtier (1) recouvrant l'ouverture de fond (43),
(f) le support (24) est relié au boîtier (1) par serrage et/ou encliquetage et/ou collage dans la position insérée.
